# EUROPÄISCHE PATENTSCHRIFT

(11) **EP 0 184 577 B1**
(45) Veröffentlichungstag und Bekanntmachung des Hinweises auf die Patenterteilung: **18.07.1990**
(21) Anmeldenummer: 85890282.8
(22) Anmeldetag: 14.11.1985
(51) Int. Cl.: E01H 1/00

(54) **Bürstenausleger für ein Tunnelwaschfahrzeug**
Broom boom for a tunnel cleaning apparatus
Bras de brosse pour un véhicule de lavage de tunnels

(30) Priorität: 04.12.1984 AT 3842/84
(43) Veröffentlichungstag der Anmeldung: 11.06.1986
(73) Patentinhaber: Zellinger Gesellschaft m.b.H., A-4050 Traun (AT)
(72) Erfinder: Zellinger, Hans, A-4271 St. Oswald b. Freistadt (AT); Zellinger, Fritz, A-4810 Gmunden (AT)
(74) Vertreter: Hübscher, Gerhard, Dipl.-Ing.

(56) Entgegenhaltungen:
- DE-A- 1 658 405
- DE-A- 3 120 303
- FR-A- 2 266 768
- FR-A- 2 338 350
- US-A- 3 460 177

## Beschreibung

Die Erfindung betrifft ein Tunnelwaschfahrzeug mit einem Bürstenausleger gemäß dem Oberbegriff des Patentanspruches 1.

Ein derartiges Tunnelwaschfahrzeug mit Bürstenausleger ist aus der AT-A-344 232 und der FR-A-2 338 350 bekannt. Beim Betrieb des Tunnelwaschfahrzeuges kann eine für die Reinigung benötigte Waschflüssigkeit entweder mit Hilfe gesonderter Sprüh- oder Spritzdüsen oder durch die Bürste selbst hindurch auf die Tunnelwand aufgebracht und es kann im Bedarfsfall mit der Bürste nachgeordneten Spritzdüsen nachgespült werden. Es werden Bürsten mit hochflexiblem, langem Besatz verwendet, dessen Steifigkeit sich mit der Drehzahl der Bürste ändert, so daß auch bei einer zylindrischen Grundform der Bürste eine Angleichung an die Tunnelwölbung möglich ist. Die Drehachse der Walzenbürste liegt beim Betrieb im wesentlichen auf der Sehne der Wölbungskurve des Tunnels.

Beim Betrieb wird die Bürste mit Hilfe des Bürstenauslegers unter Schwenkung um die beiden Achsen an der Halterung auf einen bestimmten Streifen derTunnelwand eingestellt und meist mit Hilfe einer der Schwenkverstellung um die Vertikalachse dienenden hydraulischen oder pneumatischen Zylinder-Kolbeneinheit mit einem einstellbaren, mittleren Arbeitsdruck gegen die Wand gedrückt. Aus der erwähnten AT-A-1 344 232 ist eine Regeleinrichtung bekannt, die eine genaue Einstellung des Andrückdruckes und ein rasches Ausweichen an Hindernissen durch Zurückschwenken des Bürstenauslegers ermöglicht. Bei dem bekannten Bürstenausleger ist die Bürste um die Längsachse des Auslegers frei verschwenkbar.

Die beschriebene Konstruktion des Bürstenauslegers hat sich in der Praxis beim Reinigen von Tunnels normaler Höhe, beispielsweise bis zu 4,5m bewährt. Beim Einsatz eines mit einem entsprechenden Ausleger ausgestatteten Waschfahrzeuges zum Waschen von Straßenunterführungen, Tunnels mit größeren Höhen, beispielsweise Tunnels von Stadtautobahnen und von Stützwänden, kommen Deckenhöhen von 7m und Stützwandhöhen von 8m vor. Hier ergeben sich bei Verwendung eines Bürstenauslegers der eingangs genannten Art Schwierigkeiten, wenn die Ausleger in der Transportstellung an das Fahrzeug angeschwenkt werden. Nur bei sehr langen Fahrzeugen ragt hier nämlich der Ausleger nicht zu weit nach hinten über das Fahrzeug vor und es werden bei der Transportfahrt zusätzliche Abstützungen für die Ausleger notwendig. Ein weiterer grundsätzlicher Nachteil von Bürstenauslegern der eingangs genannten Art ergibt sich dadurch, daß bei diesen bekannten Auslegern die Walzenbürste grundsätzlich normal zur Auslegerlängsrichtung angeordnet wird. Stellt man den Ausleger unter einem steileren Winkel zum Fahrzeug an, dann steht hier die Walzenbürste nicht mehr annähernd senkrecht zur Fahrtrichtung des Fahrzeuges und damit zu jener Richtung, in der die Bürste beim Waschvorgang entlang der Tunnelwand od. dgl. verstellt wird. Es wird daher nur mehr ein in seiner Breite der Projektion der Bürstenachse auf eine senkrecht zur Tunnelachse gezogene Ebene entsprechender Wandstreifen des Tunnels gewaschen, der wesentlich schmäler ist als die Bürstenlänge.

Aus der DE-A-1 15 34 163 ist ein Bürstenausleger bekannt, bei dem der Ausleger nach Art eines Autokranes aus mehreren untereinander durch Querachsen gelenkig verbundenen Armen besteht, wobei für die Schwenkverstellung der aneinandergereihten Arme um die Gelenke hydraulische Zylinder-Kolbeneinheiten vorgesehen sind. Die Arbeitslänge des Auslegers kann hier durch mehr oder weniger starkes Abknicken der Arme gegeneinander eingestellt werden. Die Gesamtkonstruktion ist äußerst aufwendig und es wird meist eine eigene Bedienungsperson für die Bedienung des Bürstenauslegers eingesetzt.

Aus der US-A-3 460 177 ist eine Waschanlage für Flugzeuge bekannt, bei der zu beiden Seiten einer Rollbahn für ein Flugzeug Schienen mit Turmkränen vorgesehen sind, die am Kranturm der Höhe nach verstellbare Ausleger tragen, an deren Enden Fahrerkabinen sitzen, von denen aus verhältnismäßig kurze Bürstenausleger betätigt werden. Die Fahrerkabinen sind um Vertikalachsen schwenkbar. Die grobe Höheneinstellung erfolgt durch Verstellung des Auslegers entlang des Kranturmes. Zusätzlich können die Türme selbst um ihr Fahrgestell geschwenkt werden. Die Bedienungsperson blickt in Richtung Ausleger und Bürste aus der Fahrerkabine. Der Bürstenausleger ist an der Fahrerkabine um eine Horizontalachse auf- und niederschwenkbar. Ein Teilbereich eines Aussengehäuses des Auslegers bildet den Arbeitszylinder eines Kolbentriebes, in dem ein Ringkolben durch Anschläge begrenzt der Länge nach verstellbar ist. Der Ringkolben steht mit einem ausfahrbaren von einem Rohr gebildeten Teilstück des Auslegers in Verbindung, welches Teilstück mit Keilen an einer Keilnut eines weiteren Rohres geführt ist, das über ein äußeres Ritzel über eine Antriebskette von einem seitlich am Ausleger befestigten Ölmotor antreibbar ist, so daß auch eine Einstellung der Bürste durch Verdrehung um die Auslegerlängsachse möglich ist. Eine Übertragung der Auslegerkonstruktion auf normale Tunnelwaschfahrzeuge erscheint unmöglich.

Aufgabe der Erfindung ist es, ein Tunnelwaschfahrzeug zu schaffen, das trotz Beibehaltung einer einfachen Bauweise des Bürstenauslegers und einer einfachen Bedienbarkeit auch für den Einsatz bei großen Arbeitshöhen geeignet ist.

Die gestellte Aufgabe wird durch die Merkmale des Patentanspruches 1 gelöst.

Die Auslegerlänge und die relative Schwenkstellung der Walzenbürste um die Auslegerlängsachse können vom Fahrerhaus des Waschfahrzeuges her über eine Fernsteuerung eingestellt werden, so daß die Walzenbürste auch bei wechselnden Scheitelhöhen von Tunnels, Unterführungen usw. jeweils genau auf den gewünschten, dem momentanen Waschvorgang unterworfenen Streifen eingestellt werden kann, ohne daß dazu das Fahrerhaus verlassen oder am Ausleger selbst gearbeitet werden muß. Die Zylinder-Kolbeneinheit bildet einen bzw. den tragenden Bestandteil des Auslegers. Es können auch Bürsten eingesetzt werden, deren Schwerpunkt nicht etwa auf der Längsachse des Auslegers liegt. Die Überlastkupplung verhindert Beschädigungen durch Verbiegen von Verbindungsteilen oder durch Überbelastung des Stelltriebes, wenn beispielsweise die Walzenbürste mit einem Ende an eine Tunnelwand oder ein Hindernis schlägt.

Es wäre an sich möglich, den Stelltrieb für die Walzenbürste zwischen dem zur Bürste weisenden Ende des Zylinders der Zylinder-Kolbeneinheit und der Bürste bzw. dem Kolben vorzusehen. Einfacher und vorteilhafter ist jedoch eine Ausbildung gemäß Anspruch 2.

Eine einfache Ausbildung für die Verlängerung der Welle entnimmt man dem Anspruch 3. Hier kann man für einen Bürstenausleger nach der AT-A-344232 und den gegenständlichen Bürstenausleger gleiche Halterungen am Fahrzeug vorsehen, wobei der Zylinder der Zylinder-Kolbeneinheit an diesen Halterungen befestigt wird. Die bei zylindrischen Kolben und Zylindern gegebene Drehbarkeit dieser Teile gegeneinander wird für die drehbare Lagerung der Bürste um die Auslegerlängsachse ausgenützt.

Mögliche Ausbildungen der Überlastkupplungen sind in den Ansprüchen 4 und 5 angegeben. Dazu wird bemerkt, daß Kupplungen mit Drehmomentbegrenzungen an sich in verschiedenen Ausführungen bekannt sind. Rastenkupplungen und Rastengesperre haben gegenüber ebenfalls einsetzbaren Rutschkupplungen den Vorteil, daß bei dem meist nur begrenzten Verstellweg des Stelltriebes die Ausgangslage zwischen Bürste und Stelltrieb durch Zurückstellen der Bürste bis zum Einrasten leicht wieder hergestellt werden kann.

Die Ausbildung nach Anspruch 6 ermöglicht es, die Walzenbürste auch bei steil eingestelltem Ausleger genau quer zur Waschrichtung einzustellen, so daß die volle Bürstenlänge für die Breite des Waschstreifens wirksam wird. Umgekehrt kann bei sehr stark gewölbtem Tunnel durch aus der Querstellung abweichende Einstellung der Bürste die Breite des Waschstreifens verringert werden.

In der Zeichnung ist der Erfindungsgegenstand beispielsweise veranschaulicht. Es zeigt
Fig. 1 in schematisierter Darstellungsweise ein mit einem Bürstenausleger versehenes Waschfahrzeug in Draufsich bei in einer Arbeitsstellung befindlichem Bürstenausleger und
Fig. 2 den Bürstenausleger schematisiert im Teillängsschnitt.

Nach Fig. 1 ist ein Waschfahrzeug 1 vorgesehen, das als Lastkraftwagen mit Tank 2 ausgebildet ist. Am Fahrzeug ist beim Ausführungsbeispiel eine Standsäule 3 vorgesehen, die über einen nicht dargestellten hydraulischen oder pneumatischen Antrieb ferngesteuert um ihre Vertikalachse drehbar ist. Am oberen Ende trägt diese Standsäule 3 eine Querachse 4, um die ein z.B. rinnenförmiges Tragstück 5 mittels eines ebenfalls nicht dargestellten hydraulischen oder pneumatischen Kolbentriebes, der mit dem zweiten Ende an der Säule 3 abgestützt ist, auf- und niederschwenkbar ist.

Der aus einer in Fig. 2 der Zeichnung verkürzt dargestellten Zylinder-Kolbeneinheit 6, 7 bestehende Ausleger kann unter Verschwenkung um die durch die Säule 3 bestimmte Achse und um die Querachse 4 spitzwinkelig zum Waschfahrzeug 1 in eine Arbeitsstellung ausgeschwenkt werden. Im Bedarfsfall kann ein einziges Waschfahrzeug mit ein oder mehreren Bürstenauslegern an entsprechenden Säulen 3 ausgestattet werden.

Der Zylinder 6 hat einen verstärkten Boden 8 und ist in der Nähe dieses Bodens 8 mit dem Tragstück 5 um die Achse 4 schwenkbar.

Der Kolben 7 der Zylinder-Kolbeneinheit besteht aus einem Rohr mit abgesetzter Außenseite, wobei der abgesetzte Teil 9 ein Ausfahren aus dem Zylinder 6 bis zu dem durch den Absatz 10 bestimmten Anschlag zuläßt. Die beidseits eines mit einer Dichtung 11 versehenen Endbundes 12 des Kolbens 7 liegenden Zylinderräume 13, 14 sind über nicht dargestellte Leitungen und über vom Fahrerhaus des Waschfahrzeuges 1 her ferngesteuert betätigbare Absperrorgane im Ein- bzw. Ausfahrsinn des Kolbens 7 hydraulisch beaufschlagbar.

Am freien Ende des Kolbens 7 sitzt eine Tragplatte 15 an der um eine Querachse 16 eine Bürstenhalterung 17 schwenkbar ist, wobei die Schwenklage der Bürstenhalterung 17 mittels eines ebenfalls ferngesteuert betätigbaren hydraulischen Stelltriebes 18 eingestellt werden kann. Die Bürstenhalterung 17 kann in bekannter Weise eine Gabel bilden, zwischen deren Enden eine Walzenbürste 19 parallel zur Halterung 17 drehbar lagert. Für den Antrieb der Walzenbürste 19 kann ein Hydraulikmotor 20 vorgesehen sein. Die Bürstenhalterung 17 kann auch noch Spritzdüsen für die Zufuhr von Wasch- und Spülflüssigkeit zum Bürstenbereich tragen.

Der Kolben 7 ist im Zylinder 6 um die Längsachse drehbar gelagert. Für die Einstellung einer vorwählbaren Drehstellung des Kolbens 7 gegenüber dem Zylinder 6 und damit der Bürstenhalterung 17 dient ein hydraulischer Stellmotor 21, der über seine Welle 22 eine Rastenkupplung 23 antreibt, bei der zwei Scheiben durch eine Feder 24 gegeneinander gedrückt werden und diese Scheiben Vertiefungen für die gemeinsame Aufnahme von Kugeln 25 aufweisen. Wird ein durch die Einstellung der Feder 24 vorbestimmtes Drehmoment überschritten, dann können sich die beiden Scheiben der Rastenkupplung 23 unter Austritt der vorzugsweise in einem Käfig gefaßten Kugeln 25 aus den Rastvertiefungen verdrehen. Wird nach einer solchen Verdrehung die Bürstenhalterung 17 mit der Bürste 19 wieder in die Ausgangslage zurückgeschwenkt, dann wird die Verrastung wieder hergestellt.

Eine Abtriebswelle 26 der Kupplung 23 ist drehbar, aber axial unverschiebbar im Boden 8 des Zylinders 6 gelagert. Der Motor 21 ist beim Ausführungsbeispiel mit seinem Gehäuse an der Halterung 5 abgestützt, kann aber auch am Boden 8 des Zylinders 6 befestigt sein. Die Welle 26 besitzt eine als Profilwelle, Keilwelle oder profilstab 27 ausgebildete Verlängerung, mit der ein eine entsprechende Öffnung aufweisender Bodenteil 28 des Kolbens 7 verschiebbar, aber drehfest im Eingriff steht, so daß der Kolben 7 vom Stellmotor 21 her über die Kupplung 23 verdreht und damit die Bürstenhalterung 17 mit der Bürste 19 um die Längsachse des Auslegers verschwenkt werden kann.

## Patentansprüche

1. Tunnelwaschfahrzeug mit einem Bürstenausleger, dessen Arbeitslänge einstellbar ist und der mit dem einen Ende an einer Halterung (3) des Fahrzeuges (1) um eine vertikale und um eine quer dazu verlaufende Achse (4) schwenkbar ist, von der Halterung (3) nach hinten weist, um diese Achsen schwenkend spitzwinkelig zum Fahrzeug (1) in die Arbeitsstellung ausstellbar ist und der an seinem freien Ende eine um seine Längsachse verschwenkbare und um ihre Querachse rotierend antreibbare Walzenbürste (19) trägt, dadurch gekennzeichnet, daß der Ausleger wenigstens im größten Teil seiner Länge von einer pneumatisch oder hydraulisch in ihrer Länge teleskopisch verstellbaren Zylinder-Kolbeneinheit (6, 7) gebildet ist, die Walzenbürste (19) vom fahrzeugseitigen Auslegerende her über einen auf den Kolben (7) wirkenden, hydraulischen oder pneumatischen Stelltrieb (21) unter Ausnützung der Drehbarkeit des Kolbens (7) im Zylinder (6) der Zylinder-Kolbeneinheit (6, 7) um die Längsachse des Auslegers verschwenkbar ist und in der Antriebsverbindung zwischen dem Stelltrieb (21) und der Walzenbürste (19) eine Überlastkupplung (23) vorgesehen ist.

2. Tunnelwaschfahrzeug nach Anspruch 1, dadurch gekennzeichnet, daß an dem zum Fahrzeug (1) gerichteten Auslegerende (8) ein den Stelltrieb für die Verschwenkung der Walzenbürste (19) für die Verschwenkung des Auslegers bildender Stellmotor (21) angeordnet ist, der über die Überlastkupplung (23) eine in Auslegerlängsrichtung verlaufende Welle (26) antreibt, die drehbar aber axial unverschiebbar im Boden (8) des an der Fahrzeughalterung (5) abgestützten Zylinders (6) der Zylinder-Kolbeneinheit (6, 7) lagert und mit einer Verlängerung (27) drehfest, aber axial verschiebbar in den Kolben (7) der Zylinder-Kolbeneinheit (6, 7) eingreift.

3. Tunnelwaschfahrzeug nach Anspruch 2, dadurch gekennzeichnet, daß die Verlängerung der Welle (26) ein in eine im Profil angepaßte Öffnung eines Bodenteiles (28) des Kolbens (7) eingreifender Profilstab (27) ist.

4. Tunnelwaschfahrzeug nach einem der Ansprüche 1 bis 3, dadurch gekennzeichnet, daß die Überlastkupplung als bei Überlastung auslösende Rastenkupplung (23) ausgebildet ist.

5. Tunnelwaschfahrzeug nach einem der Ansprüche 1 bis 3, dadurch gekennzeichnet, daß die Überlastkupplung ein bei Überlastung auslösendes Rastengesperre ist.

6. Tunnelwaschfahrzeug nach einem der Ansprüche 1 bis 5, dadurch gekennzeichnet, daß die Walzenbürste (19) am Auslegerende (9) zusätzlich mittels eines Stelltriebes (18) um eine quer zu ihrer Drehachse und zur Längsachse des Auslegers (6, 7) angeordnete Achse (16) verschwenkbar ist.

## Revendications

1. Véhicule de lavage de tunnels, comprenant une flèche porte-brosse dont la longueur de travail est réglable et qui peut pivoter à l'une de ses extrémités sur un support (3) solidaire du véhicule, autour d'un axe vertical et autour d'un axe (4) s'étendant transversalement au premier, qui est dirigé du support (3) vers l'arrière, qu'on peut déployer en position de travail à angle aigu par rapport au véhicule (20) par pivotement autour de ces axes et qui, à son extrémité libre, porte une brosse rotative (19) que l'on peut faire pivoter autour de l'axe longitudinal de la flèche et qui peut être entraînée en rotation autour de son axe transversal, caractérisé par le fait que la flèche est formée, au moins sur la majeure partie de sa longueur, par une unité cylindre-piston pneumatique ou hydraulique (6, 7) réglable en longueur par translation télescopique. par le fait que l'on peut faire pivoter la brosse rotative (19) autour de l'axe longitudinal de la flèche, en agissant de l'extrémité côté véhicule de la flèche, à l'aide d'un actionneur (21) hydraulique ou pneumatique, qui agit sur le piston (7), en tirant parti de la possibilité de rotation du piston (7) dans le cylindre (6) de l'unité cylindre-piston (6, 7) autour de l'axe longitudinal de la flèche, et par le fait qu'un accouplement de surcharge (23) est prévu dans la liaison cinématique comprise entre l'actionneur (21) et la brosse rotative (19).

2. Véhicule de lavage de tunnels selon la revendication 1, caractérisé par le fait qu'à l'extrémité (8) de la flèche, qui est dirigée vers le véhicule (1 ), est agencé un servomoteur (21) qui forme l'actionneur pour le pivotement de la brosse rotative (19) autour de l'axe longitudinal de la flèche, qui entraîne par l'intermédiaire de l'accouplement de surcharge (23) un arbre (26) qui s'étend dans la direction longitudinale de la flèche, qui est monté libre en rotation mais bloqué en translation axiale dans le fond (8) du cylindre (6) de l'unité cylindre-piston (6, 7) qui prend appui sur le support (5) solidaire du véhicule, et qui est en prise, solidairement en rotation mais mobile en translation axiale, par son prolongement (27), dans le piston (7) de l'unité cylindre-piston (6, 7).

3. Véhicule de lavage de tunnels selon la revendication 2, caractérisé par le fait que le prolongement de l'arbre (26) est une barre profilée (27) qui est en prise dans une ouverture de la partie de fond (28) du piston (7) qui correspond au profil.

4. Véhicule de lavage de tunnels selon l'une des revendications 1 à 3, caractérisé par le fait que l'accouplement de surcharge est constitué par un accouplement à verrouillage (23) qui déclenche en présence d'une surcharge.

5. Véhicule de lavage de tunnels selon l'une des revendications 1 à 3, caractérisé par le fait que l'accouplement de surcharge est un encliquetage qui déclenche en présence d'une surcharge.

6. Véhicule de lavage de tunnels selon l'une des revendications 1 à 5, caractérisé par le fait que la brosse rotative (19) peut en outre pivoter à l'extrémité (9) de la flèche, sous l'action d'un actionneur (18), autour d'un axe (16) qui est agencé transversalement à son axe de rotation et à l'axe longitudinal de la flèche (6, 7).

## Claims

1. A tunnel-washing vehicle comprising a brush boom which has an adjustable working length and which at one end is pivoted to a holder (3) of the vehicle (1) about a vertical axis and an axis (4) which is transverse thereto and said boom extends rearwardly from the holder (3) and is pivotally movable about said axis to extend in a working position at an acute angle to the vehicle (1) and at its free end carries a roller brush (19), which is pivoted on the longitudinal axis of the boom and is drivable to rotate about the transverse axis of the roller, characterized in that the boom is constituted at least in a major part of its length by a cylinder-piston unit (6, 7), which is pneumatically or hydraulically telescopically adjustable in length, the roller brush (19) is pivotally movable about the longitudinal axis of the boom from the vehicle-side end of the boom by means of a hydraulic or pneumatic actuator (21) which acts on the piston (7) and with utilization of the rotatability of the piston (7) in the cylinder (6) of the cylinder-piston unit (6, 7) and an overload clutch (23) is provided in the drive train between the actuator (21) and the roller brush (19).

2. A tunnel-washing vehicle according to claim 1, characterized in that a positioning motor (21) which constitutes the actuator for pivotally moving the roller brush (19) for pivotally moving the boom is provided at that end (8) of the boom which is directed towards the vehicle (1) and said positioning motor (21) drives via the overload clutch (23) a shaft (26), which extends in the longitudinal direction of the boom and is rotatably but axially non-displaceable mounted in the bottom of the cylinder (6) of the cylinder-piston unit (6, 7), which cylinder is supported on the holder (5) of the vehicle, and said shaft has a longitudinal extension (27), which non-rotatably but axially displaceably extends into the piston (7) of the cylinder-piston unit (6, 7).

3. A tunnel-washing vehicle according to claim 2, characterized in that the longitudinal extension of the shaft (26) is a profiled rod (27), which extends into an opening of a bottom part (28) of the piston (7), which opening has a matching profile.

4. A tunnel-washing vehicle according to any of claims 1 to 3, characterized in that the overload clutch consists of a notched clutch (23) for uncoupling under an overload.

5. A tunnel-washing vehicle according to any of claims 1 to 3, characterized in that the overload clutch consists of a notched-ratchet and pawl mechanism for uncoupling under an overload.

6. A tunnel-washing vehicle according to any of claims 1 to 5, characterized in that the roller brush (9) is additionally pivotally movable at the end (9) of the boom by means of an actuator (18) about an axis (16) which is transverse to the axis of rotation of the brush roller and to the longitudinal axis of the boom (6, 7).
